# FASCICULE DE BREVET EUROPEEN

(11) **EP 1 077 267 B1**
(45) Date de publication et mention de la délivrance du brevet: **07.07.2004**
(21) Numéro de dépôt: 99116269.4
(22) Date de dépôt: 18.08.1999
(51) Int. Cl.: C21D 9/00, C22F 1/02

(54) **Installation de traitement thermique de pièces métalliques en lots ou unitaires au défilé**
Vorrichtung zum Durchlaufwärmebehandeln von metallischen Werkstücken, einzeln oder gruppenweise
Apparatus for the continuous heat treatment of metal workpieces separately or in batches

(43) Date de publication de la demande: 21.02.2001
(73) Titulaire: Patherm SA, 2503 Bienne (CH)
(72) Inventeur: Spérisen, Thierry, 2503 Bienne (CH)
(74) Mandataire: Thérond, Gérard Raymond

(56) Documents cités:
- EP-A- 0 355 520
- DE-A- 4 339 315
- US-A- 1 906 092
- PATENT ABSTRACTS OF JAPAN vol. 016, no. 029 (C-0904), 24 janvier 1992 (1992-01-24) & JP 03 240938 A (FURUKAWA ELECTRIC CO LTD:THE), 28 octobre 1991 (1991-10-28)

## Description

La présente invention concerne une installation de traitement thermique de pièces métalliques en lots ou unitaires au défilé. Plus particulièrement l'invention concerne une telle installation comportant des moyens permettant d'éviter l'accumulation de condensats provenant des éléments de l'alliage des pièces au-dessus de celle-ci dans des zones de l'installation où les pièces à traiter ne sont pas encore totalement solidifiées.

Le traitement thermique au défilé, qui comprend successivement une phase de mise en température, une phase de maintien en température, et finalement une phase de refroidissement, de pièces en vrac ou unitaires en alliage contenant des éléments à pression de vaporisation élevée (désigné par la suite par EPVE), sous flux gazeux de protection oxydant, inerte ou réducteur présente de nombreuses difficultés provenant de la vaporisation ou de la sublimation de ces même éléments.

En effet, lors de la mise en température à partir et au dessus de la température de sublimation, qui pour un alliage donné est fonction de la pression partielle en oxygène PO2, donc de la composition de l'atmosphère de traitement, il se produit une évaporation des EPVE contenus dans l'alliage. Par exemple pour le zinc dans un alliage base de cuivre sous N2, cette température est de l'ordre de 400°C.

Les vapeurs ainsi créées se mélangent à l'atmosphère du four et forment des condensats en partie froide.

Dans la phase de refroidissement des pièces, la sublimation cesse à une température inférieure à la température de sublimation.

Actuellement, les seules possibilités industrielles de traitement thermique en continu de petites pièces en vrac, typiquement des flancs monétaires, en alliages contenant des EPVE, sont des fours à cornue rotative avec un refroidissement par chute des pièces dans un bac à eau. Les pièces traitées avec ce type de four présentent des traces d'impacts et des déformations, dues aux chocs entre les pièces lors de leur transport. Cette altération des pièces est difficilement acceptable dans le cas de flancs monétaires et tout à fait inadmissible pour des anneaux employés pour la fabrication de pièces de monnaie bimétalliques.

Les fours de traitements thermiques, avec système de transport des pièces au travers du four effectué par l'intermédiaire du déplacement continu ou discontinu d'un support sur lequel sont disposées les pièces à traiter, par exemple un tapis transporteur constitué d'un tissage de fils en alliage résistant à haute température, permettent de réaliser des traitements de recuit sans altération physique des pièces traités.

Ces fours assimilés à une enceinte chauffée, avec des accès, par exemple des portes ou simplement des ouvertures de part et d'autre des zones d'entrée et de sortie des pièces, sont typiquement constitués, d'une zone d'entrée avec un canal parallélépipédique ou de section circulaire en tôle, suivie d'une zone de chauffe, puis d'une partie de refroidissement constituée d'un caisson refroidi par exemple par l'intermédiaire d'une double paroi dans laquelle circule un fluide de refroidissement (eau, air, etc.) et enfin d'une zone de sortie, ces diverses zones étant assemblées les unes aux autres, par exemple par l'intermédiaire de flasques boulonnées.

Comme décrit dans le brevet US 1 906 092, la partie de refroidissement peut être formée d'une première chambre permettant un début de refroidissement et d'une deuxième chambre ayant un dispositif de refroidissement additionnel permettant d'obtenir un résultat plus rapide et plus homogène.

Pour qu'une installation de traitement thermique au recuit, sous atmosphère de protection inerte réductrice ou oxydante d'alliages contenant des EPVE, fonctionne dans des conditions économiquement viables, il est souhaitable que le four soit porté à une température supérieure à la température de sublimation des EPVE, de façon à avoir des cycles de traitement les plus courts possible, ce qui est par ailleurs incompatible avec les exigences de qualité de surface des pièces traitées. En effet, l'accumulation des condensats en partie froide de l'installation , c'est à dire à l'entrée de la zone de chauffe (canal d'entrée, début du four) et en début de la zone de refroidissement, provoque en retombant des tâches qui altèrent irrémédiablement les pièces.

Dans la zone d'entrée du four, l'accumulation des condensats au niveau du plafond, amenés par la condensation des vapeurs générées dans la zone de chauffe et balayées par le flux de gaz de protection en partie vers la zone d'entrée, peut conduire à la formation de particules qui, en se détachant du plafond, provoquent une altération irrémédiable des pièces. En effet ces particules de condensat tombant sur les pièces à l'entrée du four sont, lors du passage dans la zone de chauffe, portées à fusion et forment en se solidifiant lors du passage des pièces en zone de refroidissement du four, des particules incrustées ne pouvant plus être éliminées par des procédés physico-chimiques de traitement de surfaces classiques, par exemple par la technique de brillantage utilisée dans l'industrie de la monnaie. Ces incrustations provoquent donc une altération irréversible des pièces.

En début de zone de refroidissement, dont les parois sont à une température inférieure à la température de condensation des EPVE, et là où les pièces ont des température supérieures à la température de sublimation des EPVE il y a condensation des vapeurs sur toutes les parois .
L'accumulation de ces condensats, particulièrement ceux se trouvant au niveau de plafond, génèrent des particules qui, en retombant sur des pièces ayant une température supérieure à la température de fusion desdites particules des incrustations qui amènent comme dans le cas précédent une altération irréversible des pièces traitées thermiquement.

Ce phénomène de sublimation des EPVE peut être sensiblement diminué ou même évité en utilisant un gaz de protection fortement oxydant, par exemple un mélange O2 + N2, un gaz humide, des mélanges de N2 et d'eau ou de N2 et de H2 et d'eau, ou simplement de l'air. Toutefois ces atmosphères provoquent une forte oxydation des pièces traitées, avec pour conséquence, en particulier pour les flancs monétaires, une augmentation sensible des temps de traitement physico-chimique de finition des surfaces, communément appelé brillantage. De plus les pertes de matière qui résultent de ces opérations sont importantes.

Pour pallier aux inconvénients ce cet art antérieur, l'invention consiste, lors de traitements thermiques de pièces en vrac, en lots, unitaires ou continues (tels que des bandes, des fils ou des profils) en four à passage sous atmosphère de protection susceptible de provoquer une formation de vapeurs provenant des pièces à traiter, à éviter toute possibilité de retombée de particules de condensats de ces vapeurs sur les pièces, lorsque celles-ci sont, ou vont être portées à des températures supérieures aux températures de fusion de ces particules. En d'autres termes, l'invention consiste à éviter que les EPVE ne puissent se condenser au-dessus du lit de pièces.

A cet effet, l'invention a pour objet une installation de traitement thermique de pièces métalliques en lots ou unitaires au défilé dans un four canal à circulation de flux gazeux, lesdites pièces étant composées d'au moins un alliage susceptible d'émettre des éléments à pression de vapeur élevée (EPVE) en fonction de la température du four et de la composition du flux gazeux et ledit four, comprenant successivement au moins une zone d'entrée des pièces, au moins une zone de chauffe et au moins une zone de refroidissement, formée d'un premier secteur et d'un deuxième secteur d'où sortent les pièces traitées ainsi qu'au moins un moyen d'entraînement des pièces au travers de ces différentes zones et au moins un dispositif d'introduction du flux gazeux, caractérisée en ce que le canal du premier secteur, comporte sur au moins une partie de sa longueur des moyens de refroidissement de la partie inférieure à une température inférieure à la température de condensation des EPVE et des moyens de maintien en température de la partie supérieure à une température supérieure ou égale à la température de condensation des EPVE, et en ce que le canal du deuxième secteur comprend des moyens permettant d'amener les parois à une température inférieure à la température de condensation des EPVE.

L'invention sera mieux comprise à la lecture de la description suivante d'un mode de réalisation donné à titre d'exemple non limitatif en référence aux dessins annexés dans lesquels :
- la figure 1 montre une coupe schématique longitudinale d'un four de traitement au défilé selon l'invention;
- la figure 2 montre une vue en coupe de l'entrée du four selon la ligne II-II de la figure 1, et
- la figure 3 montre une vue en coupe de la sortie du four selon la ligne III-III de la figure 1.

En se référant plus particulièrement à la figure 1, on voit que le four de traitement selon l'invention est typiquement constitué :
- d'une zone d'entrée 1 s'étendant entre la section d'entrée des pièces 2 dans l'installation et le début du four proprement dit comprenant au moins une zone de chauffe 3 et comprenant par exemple un canal métallique 4 de forme rectangulaire ou circulaire qui dans certains cas peut être le prolongement du canal situé dans la zone de chauffe 3,
- d'une zone de chauffe 3 constituée d'un canal métallique de forme quelconque, entouré d'une couche de matériau isolant 6 et de moyens de chauffe 7 qui peuvent être des brûleurs à gaz ou des corps de chauffe électriques conventionnels. La température dans la zone de chauffe est régulée au moyen de dispositifs de mesure de température (par exemple des thermocouples) et de régulateurs conventionnels du marché, non représentés,
- d'une zone de refroidissement 8 destinée au refroidissement des pièces constituée d'un moins deux secteurs, le premier secteur 9 s'étendant de la fin de la zone de chauffe 3 ou de la fin du canal 5 de la zone de chauffe du four à une distance partir de laquelle la température des pièces 2 traversant le four ne produisent plus d'EPVE (typiquement 400°C pour les pièces contenant du zinc), le deuxième secteur 10 de la zone de refroidissement s'étendant de la fin du premier secteur 9 jusqu'à la sortie des pièces 2 de l'installation. Les deux secteurs 9, 10 de la zone de refroidissement comportent un canal respectivement 11 et 12. On peut cependant imaginer qu'un seul canal soit suffisant dans les deux secteurs de refroidissement. Le premier secteur est caractérisé par le fait que l'on assure que la température de la surface intérieure du canal 11, ou de toute surface disposée directement au dessus des pièces, est maintenue à une température telle que la condensation des EPVE n'est pas possible sur cette surface aussi longtemps, ou respectivement sur une distance suffisante pour permettre aux pièces d'atteindre une température inférieure à la température de fusion des condensats,
- d'un dispositif d'entraînement 13 des pièces 2 au travers des différentes zones de l'installation constitué d'un jeux de tambour ou de rouleaux motorisés entraînant une bande ou une chaîne de transport 14 qui supporte les pièces. D'autres modes de réalisation sont bien évidemment possibles comme le remplacement de la bande de transport 14 par des rouleaux entraînés disposés tout le long de l'installation, et
- d'un dispositif d'injection des gaz de traitement, constitué par exemple de buses de gaz à flux orientables 15 constituées d'un tube fendu à son extrémité et placé orthogonalement au sens de défilement des pièces ou simplement d'un tube dont le point d'injection est placé dans le sens du flux de gaz désiré.

Les différents canaux 4, 5, 11 et 12 sont liés entre eux au moyen par exemple de flasques 16. On peut cependant imaginer facilement que les canaux 4 et/ou 11 soient remplacés par un prolongement adéquat du canal 5.

La figure 2 décrit plus en détail la zone d'entrée 1 selon le plan de coupe II-II défini à la figure 1.

Selon l'invention, la zone d'entrée 1 est constituée d'un canal 4 de section cylindrique ou de forme parallélépipédique, par exemple le prolongement du canal de chauffe 8 ou une pièce rapportée accouplée au canal de chauffe par exemple au moyen d'un flasque 16. La longueur de la zone d'entrée 1 dépend de la hauteur de passage du canal 4 mais est typiquement inférieure à la longueur de la zone de chauffe 3.

La zone d'entrée 1 comprend en partie supérieure, au-dessus des pièces à traiter, une séparation physique 17 disposée de manière à ménager un espace entre sa partie supérieure et le canal d'entrée et destinée, à canaliser le flux de gaz chargé de vapeur entre le plafond du canal et cette séparation et, à recueillir les condensats, évitant ainsi toute retombée de particules pouvant provoquer une altération irrémédiable des pièces.

Cette séparation peut être constituée par exemple d'une plaque maintenue par l'intermédiaire de supports 18 solidaires du canal, par exemple équerres, ergots. Le même effet peut être obtenu par l'intermédiaire d'une tôle pliée en forme de U renversé, dont les flancs reposent sur le fond du canal.

Cette séparation physique 17 se prolonge partiellement 17a dans la zone de chauffe sans toutefois la traverser entièrement. Typiquement, cette séparation 17a se prolonge dans la zone de chauffe jusqu'à une distance sensiblement égale à l'endroit où les pièces atteignent la température d'évaporation ou de sublimation des EPVE.

Les vapeurs balayées par le flux de gaz de protection introduit dans le four ou dans les canaux constituant l'intérieur du four, de la zone de chauffe vers l'entrée du four, par l'intermédiaire de système d'injection, constitué par exemple de buses 15 de gaz à flux orientables, se condensent préférentiellement sur le dessus de la tôle constituant la séparation qui est donc facilement démontable pour le nettoyage. Les fréquences de nettoyage sont essentiellement fonction des quantités de EPVE contenus dans les pièces à traiter.

Selon un autre mode réalisation de l'invention, notamment pour certaines applications, produisant une grande quantité de condensat par exemple pour le recuit de pièces en laiton avec un fort pourcentage en zinc, le système de séparation physique 17 peut être complété par un dispositif chauffé 19 afin de maintenir la température de la paroi située au-dessus des pièces à une température supérieure à la température de condensation des vapeurs provenant des EPVE.

Le chauffage 19 est par exemple constitué d'un serpentin métallique de type corps de chauffe blindé, solidaire ou non de la séparation 17, afin de maintenir sa température à une température supérieure à la température de condensation des vapeurs provenant des EPVE.

Dans ce cas, la séparation physique 17 ne doit pas forcément s'étendre jusqu'à l'intérieur de la zone de chauffe 3. La régulation de la température de la séparation s'opère classiquement au moyens d'une mesure de la température (par exemple un thermocouple) et d'un régulateur de température conventionnel, non représenté.

On peut également dans un autre mode de réalisation, supprimer la séparation physique 17 et chauffer la partie supérieure du canal d'entrée 4 sur le même mode de chauffe que celui proposé par exemple pour la séparation physique.

Afin de limiter la pollution de l'environnement de l'installation, le canal de section parallélépipédique peut être équipé au niveau du plafond d'un conduit d'évacuation des vapeurs (non représenté), typiquement un tube de section cylindrique directement soudé au canal, ou avec une jonction démontable par l'intermédiaire de flasques. L'aspiration des gaz peut être naturelle ou forcée, par exemple par effet venturi, complété si nécessaire par un système de filtrage mécanique ou de condensation des vapeurs par dépression.

Dans la zone de chauffe 3, la température des parois du canal 5 en regard des pièces est supérieure à la température de condensation des vapeurs provenant de la sublimation des EPVE contenus dans les pièces il n'y a donc pas de risques de formation de condensats susceptibles de polluer les pièces.

Dans la zone de refroidissement 8 où les phénomènes de sublimation se poursuivent jusqu'à ce que les pièces atteignent une température inférieure à température de sublimation, par exemple env. 400°C pour le zinc dans les alliages de cuivre, il s'agit d'éviter toute formation de condensats au dessus des pièces, condensats qui en retombant provoquerait une altération irréversible des pièces, si celles ci sont à une température supérieure à la température de fusion des condensats.

La figure 3 montre une coupe, selon le plan III-III de la figure 1, du premier secteur 9 de la zone de refroidissement 8 et est constituée d'au moins un canal 11 parallélépipédique ou de section circulaire, en fonction de la géométrie des interfaces amont et aval.

Le premier secteur 9 de la zone de refroidissement 8 s'étend de la fin de la zone de chauffe ou du canal de chauffe 5 si celui-ci s'étend légèrement plus loin que la zone de chauffe 3 proprement dite.

Le premier secteur est caractérisé par le fait que l'on assure que la température de la surface intérieure du canal 11 ou de toute surface disposée directement au dessus des pièces est maintenue à une température telle que la condensation des EPVE n'est pas possible sur cette surface aussi longtemps, ou respectivement sur une distance suffisante, pour permettre aux pièces d'atteindre une température inférieure à la température de fusion des condensats.

L'étendue du premier secteur de la zone de refroidissement dépend de la température de traitement dans la zone de chauffe et de la dissipation d'énergie des pièces (refroidissement) dans la zone de refroidissement. Typiquement, la longueur du premier secteur 9 de la zone de refroidissement 8 est de 2 à 4 mètres pour une longueur totale de la zone de refroidissement 8 d'une dizaine de mètres et une longueur de la zone de chauffe 3 de 4-6 mètres.

Selon l'invention, le premier secteur 9 de la zone de refroidissement est caractérisée en ce que la surface supérieure 21 située au-dessus des pièces (qui peut être la surface du canal 11 ou une autre surface) n'est pas refroidie comme cela est le cas dans un four de traitement conventionnel. Cette surface 21 est au contraire isolée thermiquement au moyen d'un isolant thermique 24 dont l'épaisseur est adaptée en conséquence (typiquement 100 à 300 mm) disposé à l'intérieur ou à l'extérieur du canal 11, ladite surface 21 pouvant également être pourvue d'un système de chauffage 20.

Le système de chauffage 20 peut être disposé soit à l'extérieur, soit à l'intérieur du canal 11 et ne doit pas obligatoirement s'étendre sur toute la distance du premier secteur de la zone de refroidissement. Le chauffage 20 peut être réalisé au moyen de corps de chauffe électriques conventionnels ou par l'intermédiaire d'un brûleur à gaz. La régulation de la température souhaitée à la surface est classiquement réalisée au moyen par exemple d'une mesure de la température et d'un régulateur de température conventionnel, non représentés.

A la sortie de la zone de chauffe 3 ou début du premier secteur 9 de la zone de refroidissement 8, il n'est pas absolument nécessaire d'isoler thermiquement ou de chauffer pour maintenir la température de la surface 21 au-dessus de la température souhaitée. En effet, les pièces sortant du four suffisent à maintenir cette surface au-dessus de la température critique.

Afin de réduire la longueur du premier secteur de refroidissement 9, la partie du système se trouvant en dessous des pièces peut être refroidie par exemple par l'intermédiaire d'une double paroi 22 dans laquelle circule un fluide de refroidissement (eau, air, etc.). Ce double manteau peut être placé à l'intérieur ou à l'extérieur du canal 11. L'éventuelle condensation des EPVE sur le bas du canal 11 ainsi refroidi ne porte pas à conséquence puisque les surfaces froides sont situées sous les pièces et qu'aucun endommagement de la surface des pièces n'est à craindre. On peut prévoir des ouvertures qui permettent de nettoyer le fond du canal 11 de temps à autre.

En cas de dynamique insuffisante du flux de gaz, le système peut être équipé d'un dispositif d'évacuation (non représenté) des vapeurs, typiquement un tube de section cylindrique directement soudé au plafond du système canal, ou avec une jonction démontable par l'intermédiaire de flasques. L'aspiration des gaz peut être naturelle ou forcée, par exemple par effet venturi, complété si nécessaire par un système de filtrage mécanique ou de condensation des vapeurs par dépression.

Dans ce cas le système d'évacuation des vapeurs doit être accessible pour le nettoyage in situ des condensats, la solution d'une jonction démontable-par exemple par des flasques est donc préférable.

Le deuxième secteur 10 de la zone de refroidissement 8 peut être typiquement constitué d'un double manteau 23 ou canal dans lequel circule un fluide de refroidissement, y compris dans la partie supérieure qui est volontairement refroidie pour accélérer le refroidissement des pièces.

Cette partie peut également être équipée d'un dispositif de convection du gaz de protection et d'un échangeur de chaleur pour permettre de refroidir les pièces plus rapidement et diminuer la longueur du canal de refroidissement 12.

Entre les deux secteurs 9, 10 de la zone de refroidissement 8 ou vers la fin du premier secteur 9 de refroidissement ou au début du deuxième secteur 10 de refroidissement, le gaz de traitement ou de protection des pièces (par exemple de l'azote, de l'hydrogène, de l'argon ou des mélanges de gaz) est injecté pour permettre d'imprimer au gaz un mouvement dont le sens est l'inverse de celui d'avance des pièces au travers de la zone de refroidissement.

L'installation qui vient d'être décrite peut être adaptée par l'homme de l'art, sans sortir du cadre de l'invention en fonction des alliages entrant dans la composition des pièces à traiter thermiquement.

Ainsi, l'invention permet de pallier les inconvénients de l'art antérieur en procurant une installation de traitement thermique de pièces susceptibles d'émettre des EPVE dans laquelle le temps de traitement soit relativement court sans pour autant provoquer une altération irréversible de l'aspect de surface des pièces.

## Revendications

1. Installation de traitement thermique de pièces métalliques (2) en lots ou unitaires au défilé dans un four canal à circulation de flux gazeux, lesdites pièces (2) étant composées d'au moins un alliage susceptible d'émettre des éléments à pression de vapeur élevée (EPVE) en fonction de la température du four et de la composition du flux gazeux et ledit four, comprenant successivement au moins une zone d'entrée (1) des pièces (2), au moins une zone de chauffe (3) et au moins une zone de refroidissement (8), formée d'un premier secteur (9) et d'un deuxième secteur (10) d'où sortent les pièces traitées ainsi qu'au moins un moyen d'entraînement (13, 14) des pièces (2) au travers de ces différentes zones et au moins un dispositif d'introduction du flux gazeux (15), **caractérisée en ce que** le canal (11) du premier secteur (9), comporte sur au moins une partie de sa longueur des moyens de refroidissement de la partie inférieure à une température inférieure à la température de condensation des EPVE et des moyens de maintien en température de la partie supérieure à une température supérieure ou égale à la température de condensation des EPVE, et **en ce que** le canal (12) du deuxième secteur (10) comprend des moyens permettant d'amener les parois à une température inférieure à la température de condensation des EPVE.

2. Installation de traitement thermique selon la revendication 1, **caractérisée en ce que** les moyens de refroidissement de la partie inférieure du premier secteur (9) sont formés par une double paroi (22) permettant la circulation d'un fluide de refroidissement.

3. Installation de traitement thermique selon la revendication 1, **caractérisée en ce que** les moyens de maintien en température du premier secteur (9) au moyen d'un isolant thermique (24).

4. Installation de traitement thermique selon la revendication 3, **caractérisée en ce que** l'isolant thermique (24) comprend en outre des moyens de chauffage (20).

5. Installation de traitement thermique selon la revendication 1, **caractérisée en ce que** le flux gazeux circule en sens contraire de l'avance des pièces (2) sur une majeure partie de l'étendue du premier secteur (9) de la zone de refroidissement (8).

6. Installation de traitement thermique selon la revendication 1, **caractérisée en ce que** la zone d'entrée (1) est constituée d'au moins un canal (4) dans lequel est en outre placée une séparation physique (17) sur au moins une partie de la longueur pour ménager un espace entre la surface supérieure du canal (4) et ladite séparation physique (17).

7. Installation de traitement thermique selon la revendication 6, **caractérisée en ce que** la séparation physique (17) s'étend en partie à l'intérieur de la zone de chauffe (3).

8. Installation de traitement thermique selon la revendication 6, **caractérisée en ce que** la séparation physique (17) comprend également des moyens de chauffage (19).

9. Installation de traitement thermique selon la revendication 6, **caractérisée en ce qu'**au moins la partie supérieure du canal (4) de la zone d'entrée (1) comprend des moyens de chauffage.

10. Installation de traitement thermique selon la revendication 1, **caractérisée en ce que** le deuxième secteur (10) de la zone de refroidissement est entouré d'une enveloppe (23) dans laquelle circule un fluide de refroidissement.

11. Installation de traitement thermique selon la revendication 1, **caractérisée en ce que** les différentes zones et secteurs sont des éléments individuels assemblés et mis en série au moyen de flasques de liaison (16).

## Patentansprüche

1. Anlage zur Wärmebehandlung metallischer Teile (2) losweise oder einzeln, während sie sich durch einen Kanalofen mit Gasstromzirkulation bewegen, wobei die Teile (2) aus wenigstens einer Legierung gebildet sind, die in Abhängigkeit von der Temperatur des Ofens und von der Zusammensetzung des Gasstroms Elemente mit hohem Dampfdruck (EPVE) emittieren kann, und wobei der Ofen nacheinander wenigstens eine Eintrittszone (1) für die Teile (2), wenigstens eine Heizzone (3) und wenigstens eine Abkühlungszone (8), die aus einem ersten Sektor (9) und aus einem zweiten Sektor (10) gebildet ist, aus dem die behandelten Teile austreten, sowie wenigstens ein Mittel (13, 14) zum Antreiben der Teile (2) durch diese verschiedenen Zonen und wenigstens eine Vorrichtung (15) zum Einleiten des Gasstroms umfasst, **dadurch gekennzeichnet, dass** der Kanal (11) des ersten Sektors (9) wenigstens auf einem Teil seiner Länge Mittel zum Abkühlen des unteren Teils auf eine Temperatur unterhalb der Kondensationstemperatur des EPVE und Mittel zum Halten der Temperatur des oberen Teils auf einer Temperatur größer oder gleich der Kondensationstemperatur des EPVE umfasst und dass der Kanal (12) des zweiten Sektors (10) Mittel umfasst, die ermöglichen, die Wände auf eine Temperatur unterhalb der Kondensationstemperatur des EPVE zu bringen.

2. Wärmebehandlungsanlage nach Anspruch 1, **dadurch gekennzeichnet, dass** die Abkühlungsmittel des unteren Teils des ersten Sektors (9) durch eine Doppelwand (22) gebildet sind, die die Zirkulation eines Kühlungsfluids ermöglicht.

3. Wärmebehandlungsanlage nach Anspruch 1, **dadurch gekennzeichnet, dass** die Mittel zum Halten der Temperatur des ersten Sektors (9) einen Wärmeisolator (24) verwenden.

4. Wärmebehandlungsanlage nach Anspruch 3, **dadurch gekennzeichnet, dass** der Wärmeisolator (24) außerdem Heizmittel (20) umfasst.

5. Wärmebehandlungsanlage nach Anspruch 1, **dadurch gekennzeichnet, dass** der Gasstrom auf einem Hauptteil der Erstreckung des ersten Sektors (9) der Abkühlungszone (8) in einer Richtung, die zu der Vorwärtsbewegung der Teile (2) entgegengesetzt ist, zirkuliert.

6. Wärmebehandlunganlage nach Anspruch 1, **dadurch gekennzeichnet, dass** die Eintrittszone (1) aus wenigstens einem Kanal (4) gebildet ist, in dem außerdem eine körperliche Trennung (17) wenigstens auf einem Teil der Länge angeordnet ist, um zwischen der oberen Fläche des Kanals (4) und der körperlichen Trennung (17) einen Raum auszubilden.

7. Wärmebehandlungsanlage nach Anspruch 6, **dadurch gekennzeichnet, dass** sich die körperliche Trennung (17) teilweise in die Heizzone erstreckt.

8. Wärmebehandlungsanlage nach Anspruch 6, **dadurch gekennzeichnet, dass** die körperliche Trennung (17) ebenfalls Heizmittel (19) umfasst.

9. Wärmebehandlungsanlage nach Anspruch 6, **dadurch gekennzeichnet, dass** wenigstens der obere Teil des Kanals (4) der Eintrittszone (1) Heizmittel umfasst.

10. Wärmebehandlungsanlage nach Anspruch 1, **dadurch gekennzeichnet, dass** der zweite Sektor (10) der Abkühlungszone von einer Hülle (23) umgeben ist, in der ein Kühlungsfluid zirkuliert.

11. Wärmebehandlungsanlage nach Anspruch 1, **dadurch gekennzeichnet, dass** die verschiedenen Zonen und Sektoren einzelne Elemente sind, die mittels Verbindungsflanschen (16) zusammengefügt und in einer Reihe angeordnet sind.

## Claims

1. Apparatus for the continuous heat treatment of metal workpieces (2) separately or in batches in a channel furnace with gas flow circulation, said workpieces (2) being formed of at least an alloy capable of giving off high evaporation pressure elements (EPVE) as a function of the temperature of the furnace and the composition of the gas flow, and said furnace successively including at least one inlet zone (1) for the workpieces (2) at least one heating zone (3) and at least one cooling zone (8), formed of a first section (9) and a second section (10) from which the treated workpieces exit and at least one driving means (13, 14) for driving the workpieces (2) through said various zones and at least a gas flow introduction device (15), **characterized in that** the channel (11) of the first section (9) comprises, over at least a portion of its length, means for cooling the lower portion to a temperature lower than the condensation temperature of the EPVE and means for maintaining the temperature of the upper portion at a temperature greater than or equal to the condensation temperature of the EPVE, and **in that** the channel (12) of the second section (10) includes means for bringing the walls to a temperature lower than the condensation temperature of the EPVE.

2. Heat treatment apparatus according to claim 1, **characterized in that** the cooling means for the lower portion of the first section (9) are formed by a double wall (22) allowing a cooling fluid to circulate.

3. Heat treatment apparatus according to claim 1, **characterized in that** the means for maintaining the temperature of the first section (9) use a heat insulator (24).

4. Heat treatment apparatus according to claim 3, **characterized in that** the heat insulator (24) further includes heating means (20).

5. Heat treatment apparatus according to claim 1, **characterized in that** the gas flow circulates in a direction opposite the movement of the workpieces (2) over a major portion of the first section (9) of the cooling zone (8) .

6. Heat treatment apparatus according to claim 1, **characterized in that** the inlet zone (1) is constituted of at least one channel (4) in which a physical separation (17) over at least one portion of its length is further disposed, in order to provide a space between the upper surface of the channel (4) and said physical separation (17).

7. Heat treatment apparatus according to claim 6, **characterized in that** the physical separation (17) extends partially inside the heating zone (3) .

8. Heat treatment apparatus according to claim 6, **characterized in that** the physical separation (17) further includes heating means (19).

9. Heat treatment apparatus according to claim 6, **characterized in that** at least the upper portion of the channel (4) of the inlet zone (1) includes heating means.

10. Heat treatment apparatus according to claim 1, **characterized in that** the second section (10) of the cooling zone is surrounded by an envelope (23) in which flows a cooling fluid.

11. Heat treatment apparatus according to claim 1, **characterized in that** the different zones and sections are individual elements assembled and connected in series by means of connecting flanges (16).
